# FASCICULE DE BREVET EUROPEEN

(11) **EP 1 384 415 B1**
(45) Date de publication et mention de la délivrance du brevet: **18.03.2009**
(21) Numéro de dépôt: 03291739.5
(22) Date de dépôt: 11.07.2003
(51) Int. Cl.: A45D 19/02, B65D 1/02

(54) **Récipient comportant un col pourvu de deux parties ayant des diamètres différents**
Behälter mit einem Hals der zwei Teile mit verschiedenen Durchmessern aufweist
Container with a neck having two parts of different diameters

(30) Priorité: 17.07.2002 FR 0209057
(43) Date de publication de la demande: 28.01.2004
(73) Titulaire: L'ORÉAL, 75008 Paris (FR)
(72) Inventeur: De Laforcade, Vincent, 78120 Rambouillet (FR)
(74) Mandataire: Tanty, François

(56) Documents cités:
- EP-A- 1 142 504
- WO-A-99/30592
- DE-A- 10 054 564
- DE-A- 19 954 450
- FR-E- 72 513
- GB-A- 1 531 783
- US-A- 3 106 742
- US-A- 3 393 963
- US-B1- 6 260 557

## Description

La présente invention concerne les dispositifs de conditionnement et de distribution, notamment les récipients destinés à contenir des produits cosmétiques et les applicateurs destinés à se fixer sur ces récipients.

Par « produit cosmétique » on désigne tout produit tel que défini dans la Directive 93/35/CEE du Conseil du 14 juin 1993.

Il existe actuellement des kits de coloration comportant un flacon contenant un oxydant, ce flacon comportant un col fileté d'un certain diamètre, obturé avant l'utilisation par un bouchon ayant un diamètre correspondant. On utilise pour fabriquer le bouchon un moule comportant un grand nombre d'empreintes et dont le coût est relativement élevé.

Des accessoires tels que des applicateurs capillaires à plusieurs orifices de distribution sont notamment proposés conjointement avec les flacons.

Lorsqu'en raison de leur nature ou pour des raisons de fabrication les accessoires proposés ne peuvent être réalisés de manière à pouvoir se visser sur le col fileté des flacons existants, de nouveaux flacons et de nouveaux bouchons doivent être réalisés, ce qui entraîne la fabrication de nouveaux moules. En outre, les accessoires existants ne peuvent plus être utilisés sur les nouveaux flacons, sauf à prévoir des adaptateurs, mais cela entraîne un surcoût et de plus cela peut poser des problèmes d'étanchéité ou nuire à l'esthétique.

La présente invention vise notamment à remédier à tout ou partie de ces inconvénients.
- L'invention a ainsi pour objet, selon l'un de ses aspects, un ensemble selon l'une quelconque des revendications 1 à 31.

Il est possible de fixer par exemple par vissage ou encliquetage, selon la nature des moyens de fixation, sur les première et deuxième parties d'un tel récipient des accessoires de natures différentes.

La première partie peut être par exemple configurée pour recevoir des accessoires existants, en ayant le même diamètre que le col des flacons existants, et la deuxième partie être configurée par exemple pour recevoir un accessoire nouvellement développé, ce nouvel accessoire ayant une jupe de montage présentant un diamètre relativement important.

Ainsi, l'invention permet de continuer à pouvoir utiliser les bouchons existants, ce qui évite d'avoir à réaliser de nouveaux moules.

L'invention permet aussi l'utilisation d'une plus grande variété d'accessoires en association avec un même récipient, sans avoir à utiliser d'adaptateurs.

Dans un exemple de mise en oeuvre de l'invention, le col comporte un épaulement, notamment un épaulement intérieur, par lequel la première partie se raccorde à la deuxième partie. Un tel épaulement peut par exemple définir une surface annulaire plane s'étendant à l'extérieur du col, perpendiculairement à l'axe de celui-ci. Cette surface annulaire peut être destinée, comme cela sera précisé plus loin, à coopérer avec un accessoire pour obtenir une étanchéité.

L'une au moins des première et deuxième parties peut comporter un filetage permettant de visser un accessoire sur le col du récipient. Un tel filetage peut être réalisé de différentes façons et comporter par exemple un filet simple ou multiple.

En variante ou additionnellement, l'une au moins des première et deuxième parties comporte un relief d'encliquetage comprenant par exemple un bourrelet annulaire et permettant de fixer par encliquetage un accessoire sur le col du récipient.

Le col du récipient peut comporter des premiers et deuxièmes moyens de fixation de même type, étant constitués par exemple tous deux par des filetages, lesquels peuvent permettre un vissage en tournant dans le même sens, ou des moyens d'encliquetage, ou de types différents, les premiers moyens de fixation étant par exemple constitués par un filetage et les deuxièmes moyens de fixation par des moyens d'encliquetage ou inversement.

Au moins l'un des premiers et deuxièmes moyens de fixation peut encore être configuré, par exemple, pour permettre un encliquetage au terme d'un mouvement de vissage, un tel encliquetage ayant par exemple pour fonction de rendre plus difficile le dévissage, ou simplement d'informer l'utilisateur qu'il a suffisamment vissé l'accessoire.

Le récipient peut avantageusement être réalisé en matière plastique.

Dans un exemple de mise en oeuvre de l'invention, l'accessoire est configuré pour se fixer, par exemple se visser, sur la deuxième partie. L'accessoire peut alors comporter une jupe de montage configurée pour se fixer, par exemple se visser, sur la deuxième partie, cette jupe comportant une surface d'étanchéité destinée à venir en appui contre un épaulement reliant les première et deuxième parties du récipient. Cette surface d'étanchéité peut être définie par exemple par un bourrelet annulaire.

Ainsi, l'étanchéité entre l'accessoire et le récipient peut être réalisée à l'extérieur du col, ce qui permet notamment de réaliser l'accessoire sans lèvre d'étanchéité venant s'appliquer contre l'intérieur du col du récipient. Cela peut permettre d'utiliser, pour réaliser l'accessoire, un procédé de fabrication qui serait incompatible avec la présence d'une telle lèvre d'étanchéité.

Dans un exemple de mise en oeuvre de l'invention, l'accessoire est constitué par un applicateur, notamment un applicateur capillaire.

Cet applicateur peut comporter des dents et l'une au moins de ces dents peut comporter au moins un orifice de distribution, lequel peut être éloigné de l'extrémité libre de la dent correspondante et être orienté de manière à limiter le risque de distribution de produit ailleurs qu'entre les dents. Une telle configuration est particulièrement utile dans le cas d'un applicateur capillaire, car elle permet d'éviter de distribuer le produit directement au contact du cuir chevelu et peut permettre de traiter plus facilement des mèches.

Dans un exemple de mise en oeuvre de l'invention, l'applicateur comporte au moins une rangée de dents ayant des dents d'extrémité situées aux extrémités de la rangée, ces dents étant dépourvues d'orifice de distribution débouchant en dehors de l'espace situé entre les dents, voire dépourvues de tout orifice de distribution.

L'une au moins des dents de la rangée située entre les dents d'extrémité peut comporter deux orifices de distribution débouchant latéralement de part et d'autre de la dent, dans une direction parallèle à la rangée.

Dans un exemple de mise en oeuvre de l'invention, toutes les dents situées entre les dents d'extrémité comportent chacune au moins un orifice de distribution.

L'applicateur peut être réalisé par moulage de matière plastique et l'une au moins des dents peut être pourvue d'au moins une rainure qui s'étend depuis son extrémité libre jusqu'à un orifice de distribution réalisé dans cette dent, cette rainure permettant de démouler la dent en éloignant deux parties de moule dans une direction parallèle à l'axe de la dent. La fabrication de l'applicateur peut s'en trouver simplifiée.

Dans un exemple de mise en oeuvre de l'invention, l'applicateur comporte au moins six dents, pourvues chacune d'au moins un orifice de distribution, et de préférence de deux orifices de distribution débouchant dans des directions opposées.

Toutes les dents de l'applicateur peuvent avoir la même longueur.

Lorsque l'une au moins des première et deuxième parties du col comporte un filetage, l'ensemble peut comporter au moins un accessoire configuré pour se visser sur ce filetage.

Lorsque l'une au moins des première et deuxième parties du col comporte au moins un relief d'encliquetage, l'ensemble peut comporter au moins un accessoire muni d'au moins un relief d'encliquetage complémentaire configuré pour coopérer avec le relief d'encliquetage du récipient.

Dans un exemple de mise en oeuvre de l'invention, l'ensemble comporte au moins deux accessoires de natures différentes, notamment destinés respectivement à se fixer, par exemple se visser, sur les première et deuxième parties du col. L'un de ces accessoires peut être constitué par un bouchon et l'autre par un applicateur, par exemple un applicateur capillaire tel que défini plus haut.

L'ensemble peut aussi comporter un accessoire configuré pour se fixer, par exemple se visser, sur la première ou la deuxième partie du col, cet accessoire pouvant être différent d'un bouchon ou d'un applicateur capillaire comprenant une rangée de dents et être constitué par exemple par un embout de distribution ou un récipient.

Le récipient peut être rempli avec un produit cosmétique, par exemple un produit de coloration capillaire.

L'ensemble peut aussi comporter un accessoire comportant une jupe de montage configurée pour se fixer sur le récipient et pourvue d'un bourrelet annulaire réalisé sur une surface intérieure de la jupe, à distance de l'extrémité libre de celle-ci. Un tel bourrelet annulaire permet l'obtention d'une étanchéité, comme indiqué plus haut.

L'invention a encore pour objet, selon un autre de ses aspects, un procédé de fabrication d'un ensemble selon l'invention, l'accessoire pouvant être notamment un applicateur capillaire, caractérisé par le fait qu'il comporte les étapes suivantes :
- réaliser le récipient,
- remplir le récipient avec un produit cosmétique,
- fixer, par exemple visser, un bouchon sur la première partie du col,
- conditionner le récipient muni du bouchon avec un applicateur configuré pour pouvoir se fixer, par exemple se visser, sur la deuxième partie du col.

L'invention pourra être mieux comprise à la lecture de la description détaillée qui va suivre, d'exemples de mise en oeuvre non limitatifs, et à l'examen du dessin annexé, sur lequel :
- la figure 1 représente schématiquement et partiellement, en coupe axiale, un ensemble conforme à l'invention, comportant un récipient et un bouchon vissé sur la première partie filetée du col,
- la figure 2 représente schématiquement et partiellement, en coupe axiale, un ensemble conforme à l'invention, comportant le récipient de la figure 1, le bouchon étant remplacé par un applicateur vissé sur la deuxième partie filetée du col,
- la figure 3 est une vue schématique et partielle, en coupe axiale et en perspective, de l'ensemble de la figure 2,
- la figure 4 est une vue de détail, schématique et partielle, en coupe axiale, de la partie supérieure de l'une des dents de l'applicateur de l'ensemble de la figure 2,
- la figure 5 représente schématiquement et partiellement, en coupe axiale, un autre exemple d'ensemble conforme à l'invention, comportant le récipient de la figure 1 sur la première partie filetée duquel est vissé un embout de distribution,
- la figure 6 représente schématiquement et partiellement, en coupe axiale, un ensemble conforme à un autre exemple de mise en oeuvre de l'invention, comportant le récipient de la figure 1 sur la première partie filetée duquel est vissé le col d'un second récipient,
- la figure 7 représente schématiquement et partiellement, en coupe axiale, une variante de l'ensemble de la figure 1, et
- les figures 8 et 9 représentent schématiquement et partiellement, en coupe axiale, deux variantes de mise en oeuvre de l'invention.

On a représenté sur la figure 1 un ensemble 1 conforme à l'invention, comportant un récipient 2 et un bouchon de fermeture 3.

Dans l'exemple décrit, le récipient 2 est réalisé en matière plastique.

Le récipient 2 comporte un corps 4 contenant un produit cosmétique, par exemple un produit de coloration capillaire P, et un col 5 d'axe X.

Ce col 5 comprend en partie supérieure une première partie 6 et à sa base une deuxième partie 7, cette dernière étant située entre le corps 4 et la première partie 6 et présentant un diamètre supérieur à celui de la première partie 6. Cette dernière est pourvue sur sa surface extérieure, dans l'exemple considéré, d'un filetage 28 et la deuxième partie 7 est pourvue sur sa surface extérieure d'un filetage 29.

Les première et deuxième parties filetées 6 et 7 se raccordent par un épaulement 8 définissant une surface annulaire plane 9, laquelle s'étend à l'extérieur du col 5, perpendiculairement à l'axe X.

Le bouchon 3 comporte une jupe tubulaire pourvue d'un filetage intérieur 10 permettant son vissage sur la première partie filetée 6 du col 5, comme illustré sur la figure 1.

L'étanchéité entre le col 5 et le bouchon 3 est réalisée par l'intermédiaire d'une lèvre d'étanchéité 11 du bouchon 3, venant s'appliquer contre la surface radialement intérieure, cylindrique de révolution d'axe X, de la première partie filetée 6.

Pour appliquer le produit P sur la chevelure, l'utilisateur dévisse le bouchon 3 et visse sur la deuxième partie filetée 7 un applicateur capillaire 15, comme illustré sur la figure 2.

Cet applicateur 15 est réalisé d'un seul tenant par moulage de matière plastique, et comporte en partie inférieure une jupe de montage 16 et à mi-hauteur environ une paroi transversale 17 sur laquelle se raccorde une rangée 18 de dents.

Cette rangée 18 comporte deux dents d'extrémité 19 entre lesquelles sont disposées six dents intermédiaires 20, dites actives, de même longueur que les dents d'extrémité 19.

Dans l'exemple considéré, la rangée 18 s'étend sur sensiblement tout le diamètre de la paroi transversale 17 et les six dents intermédiaires 20 s'étendent sur une longueur supérieure au diamètre de la première partie filetée 6.

Les dents intermédiaires 20 comportent chacune un canal intérieur 21 débouchant à son extrémité inférieure à travers la paroi transversale 17 et communiquant avec l'extérieur par deux orifices de distribution 22.

Dans l'exemple considéré, chaque dent 20 comporte deux faces latérales 23 sensiblement parallèles entre elles et perpendiculaires à l'axe de la rangée 18, et les deux orifices de distribution 22 débouchent respectivement sur ces deux faces 23 à une distance non nulle de l'extrémité libre de la dent, comme on peut le voir notamment sur les figures 2 à 4.

Des rainures 25 s'étendent sur chaque face 23 de la dent 20, depuis l'orifice de distribution 22 présent sur cette face jusqu'à l'extrémité libre de la dent. Les orifices de distribution 22 peuvent être réalisés au moyen de deux parties de moule mobiles l'une par rapport à l'autre parallèlement à l'axe longitudinal des dents 20, venant en contact au niveau des orifices de distribution 22.

Les dents d'extrémité 19 sont dépourvues d'orifice de distribution.

Ainsi, les orifices de distribution 22 des dents 20 débouchent toujours dans un espace situé entre deux dents, permettant ainsi de limiter le risque de projection de produit à l'extérieur de la rangée 18.

La jupe de montage 16 comporte, à sa partie inférieure, un filetage intérieur 26 permettant son vissage sur la deuxième partie filetée 7 du col 5.

La jupe de montage 16 comporte également un bourrelet annulaire 27 réalisé sur une surface intérieure de la jupe 16, située immédiatement au-dessus du filetage intérieur 26 dans l'exemple considéré.

Ce bourrelet annulaire 27 est destiné à s'appliquer contre la surface annulaire 9 du col 5, comme illustré sur la figure 2, de manière à assurer l'étanchéité entre le col 5 et l'applicateur 15.

Le fait que l'étanchéité soit réalisée à l'extérieur du col 5 permet d'éviter d'avoir à prévoir une lèvre d'étanchéité venant s'appliquer contre la surface intérieure de la partie filetée 6, de sorte qu'il est possible de munir l'applicateur 15 de dents actives 20 sur une distance supérieure au diamètre de la première partie filetée 6, donc d'en réaliser un nombre relativement important, par exemple six comme dans l'exemple représenté.

Pour traiter la chevelure, l'utilisateur déplace l'applicateur dans les cheveux, le produit P s'écoulant dans les canaux 21 vers les orifices de distribution 22.

Le récipient 2 peut être associé à des accessoires autres qu'un bouchon 3 ou un applicateur capillaire 15.

A titre d'exemple, on a représenté sur la figure 5 un accessoire 30 constitué par un embout à orifice de distribution unique apte à être vissé sur le col 5 du récipient 2.

Cet embout 30 comporte une jupe de montage 31 filetée intérieurement de manière à pouvoir être vissée sur la première partie filetée 6 du col 5.

L'embout 30 comporte en outre une jupe d'étanchéité intérieure 32 venant s'appliquer contre la surface intérieure de la première partie filetée 6.

L'embout 30 est pourvu, à son extrémité supérieure, d'une partie sécable 33 que l'utilisateur détache au moment de l'utilisation.

On peut encore utiliser un accessoire constitué par exemple par un second récipient 35, comme illustré sur la figure 6, afin de réaliser le mélange extemporané de deux produits, notamment un oxydant et un colorant, en vue de son application sur les cheveux.

Ce second récipient 35 comporte un col fileté intérieurement 36, configuré pour se visser sur la première partie filetée 6 du col 5. L'étanchéité peut être obtenue par exemple par appui de l'extrémité du col 36 sur la surface annulaire 9, laquelle peut être pourvue, le cas échéant, d'un moyen d'étanchéité tel qu'un joint déformable.

Le bouchon 3 décrit en référence à la figure 1 pourrait aussi être configuré, sans que l'on sorte du cadre de la présente invention, pour se visser sur la deuxième partie filetée 7 du col 5, comme illustré sur la figure 7.

Dans les exemples décrits ci-dessus, la fixation des accessoires s'effectue par vissage sur le col 5 du récipient.

On ne sort pas du cadre de la présente invention en prévoyant d'autres moyens de fixation sur la surface extérieure des parties 6 et 7 du col 5.

On a représenté, à titre d'exemple, sur les figures 8 et 9, un récipient pourvu d'un col 5' se différenciant du col 5 décrit précédemment par le fait que les filetages des première 6 et deuxième 7 parties sont remplacés par des bourrelets annulaires 40 et 41, respectivement.

Les accessoires, par exemple un bouchon 3' et un applicateur 15', sont alors chacun pourvus d'une gorge annulaire 42, respectivement 43, apte à coopérer par encliquetage avec le bourrelet annulaire 40 ou 41 correspondant.

Bien entendu, l'invention n'est pas limitée aux exemples qui viennent d'être décrits.

En particulier, l'applicateur capillaire 15 pourrait être remplacé par tout autre type d'applicateur, comportant par exemple des dents dépourvues d'orifices de distribution, ces derniers étant par exemple réalisés à la base des dents.

Dans toute la description, y compris les revendications, l'expression « comportant un » doit être comprise comme étant synonyme de « comportant au moins un », sauf si le contraire est spécifié.

## Revendications

1. Ensemble comportant ;
- un récipient (2) destiné à contenir un produit cosmétique, comportant :
- un corps (4) et
- un col (5), comprenant:
- une première partie (6) ayant un premier diamètre intérieur et comportant des premiers moyens de fixation (28 ; 40),
- une deuxième partie (7), située entre le corps du récipient et la première partie, cette deuxième partie ayant un deuxième diamètre intérieur supérieur au premier et comportant des deuxièmes moyens de fixation (29 ; 41), et
- au moins un accessoire (3 ; 3' ; 15 ; 15' ; 30 ; 35) configuré pour se fixer sur le col (5 ; 5'), et comportant une jupe de montage (16) configurée pour se fixer sur la deuxième partie, cette jupe de montage comportant une surface d'étanchéité (27), l'ensemble étant **caractérisé par le fait que** la surface d'étanchéité (27) est destinée à venir en appui contre un épaulement (8) reliant les première et deuxième parties du récipient.

2. Ensemble selon la revendication précédente, **caractérisé par le fait que** la surface d'étanchéité est définie par un bourrelet annulaire (27).

3. Ensemble selon l'une des revendications 2 et 3, **caractérisé par le fait que** l'accessoire (15) est dépourvu de lèvre d'étanchéité venant s'appliquer contre l'intérieur du col du récipient.

4. Ensemble selon l'une quelconque des revendications 1 à 4, **caractérisé par le fait que** l'accessoire est constitué par un applicateur (15 ; 15').

5. Ensemble selon la revendication précédente, **caractérisé par le fait que** l'applicateur comporte des dents (19, 20).

6. Ensemble selon la revendication précédente, **caractérisé par le fait que** l'une au moins desdites dents (20) comporte au moins un orifice de distribution (22).

7. Ensemble selon la revendication précédente, **caractérisé par le fait que** ledit au moins un orifice de distribution (22) est éloigné de l'extrémité libre de la dent correspondante.

8. Ensemble selon la revendication précédente, **caractérisé par le fait que** ledit au moins un orifice de distribution (22) est orienté de manière à limiter le risque de distribution de produit ailleurs qu'entre les dents.

9. Ensemble selon l'une quelconque des revendications 4 à 8, **caractérisé par le fait que** l'applicateur (15 ; 15') comporte au moins une rangée (18) de dents ayant des dents d'extrémité (19) situées aux extrémités de la rangée, ces dents (19) étant dépourvues d'orifice de distribution débouchant en dehors de l'espace situé entre les dents.

10. Ensemble selon la revendication précédente, **caractérisé par le fait que** les dents d'extrémité (19) sont dépourvues de tout orifice de distribution.

11. Ensemble selon la revendication 9 ou 10 **caractérisé par le fait que** l'une au moins des dents (20) de la rangée, située entre les dents d'extrémité (19), comporte deux orifices de distribution (22) débouchant latéralement, de part et d'autre de la dent, dans une direction parallèle à la rangée.

12. Ensemble selon la revendication précédente, **caractérisé par le fait que** toutes les dents (20) situées entre les dents d'extrémité comportent au moins un orifice de distribution (22).

13. Ensemble selon l'une quelconque des revendications 6 à 12, **caractérisé par le fait que** l'une au moins des dents (20) est pourvue d'une rainure (25) qui s'étend depuis son extrémité libre jusqu'à un orifice de distribution (22).

14. Ensemble selon l'une quelconque des revendications 5 à 13 , **caractérisé par le fait que** l'applicateur comporte au moins six dents (20) pourvues chacune d'au moins un orifice de distribution (22).

15. Ensemble selon l'une quelconque des revendications 5 à 14, **caractérisé par le fait que** toutes les dents (19, 20) de l'applicateur ont la même longueur.

16. Ensemble selon l'une quelconque des revendications 4 à 15, **caractérisé par le fait que** l'applicateur (15) est réalisé par moulage.

17. Ensemble selon l'une quelconque des revendications 1 à 16, l'une au moins des première (6) et deuxième (7) parties comportant un filetage (28 ; 29), **caractérisé par le fait que** l'ensemble comporte au moins un accessoire (3 ; 15 ; 30 ; 35) configuré pour se visser sur ledit filetage (28);

18. Ensemble selon l'une quelconque des revendications 1 à 17, l'une au moins des première et deuxième parties comportant au moins un relief d'encliquetage, **caractérisé par le fait que** l'ensemble comporte au moins un accessoire (3' ; 15') muni d'au moins un relief d'encliquetage complémentaire (42 ; 43) apte à coopérer avec le relief d'encliquetage (40 ; 41) du récipient.

19. Ensemble selon l'une quelconque des revendications 1 à 18, **caractérisé par le fait qu'**il comporte au moins deux accessoires (3 ; 3'; 15 ; 15') de natures différentes.

20. Ensemble selon la revendication précédente, **caractérisé par le fait que** les deux accessoires sont destinés respectivement à se fixer sur les première (6) et deuxième (7) parties.

21. Ensemble selon l'une des revendications 19 et 20, **caractérisé par le fait que** l'un des accessoires est constitué par un bouchon (3 ; 3') et l'autre accessoire par un applicateur (15 ; 15').

22. Ensemble selon l'une quelconque des revendications 19 à 21, **caractérisé par le fait qu'**il comporte un accessoire configuré pour se fixer sur la première partie (6).

23. Ensemble selon la revendication précédente, **caractérisé par le fait que** l'accessoire configuré pour se fixer sur la première partie est un bouchon (3 ; 3'), un embout (30) ou un récipient (35).

24. Ensemble selon l'une quelconque des revendications 1 à 23, **caractérisé par le fait que** le récipient (2) est rempli d'un produit cosmétique (P).

25. Ensemble selon la revendication précédente, **caractérisé par le fait que** le produit cosmétique est un produit de coloration capillaire (P).

26. Ensemble selon l'une quelconque des revendications précédentes, **caractérisé par le fait que** l'épaulement (8) définit une surface annulaire plane (9) s'étendant à l'extérieur du col (5 ; 5'), perpendiculairement à l'axe (X) de celui-ci.

27. Ensemble selon l'une quelconque des revendications précédentes, **caractérisé par le fait que** la deuxième (7) partie comporte un filetage (28 ; 29).

28. Ensemble selon la revendication 27, **caractérisé par le fait que** la première partie comporte un filetage, les filetages des première et deuxième parties permettant un vissage en tournant dans le même sens.

29. Ensemble selon la revendication 18, **caractérisé par le fait que** le relief d'encliquetage comporte un bourrelet annulaire (40 ; 41).

30. Ensemble selon l'une quelconque des revendications précédentes, **caractérisé par le fait que** le récipient est réalisé en matière plastique.

31. Ensemble selon l'une quelconque des revendications précédentes, **caractérisé par le fait que** le col comporte un épaulement intérieur par lequel la première partie se raccorde à la deuxième partie.

32. Ensemble selon la revendication 2 ou la revendication 2 et l'une quelconque des revendications 3 à 31, dans lequel ledit bourrelet annulaire (27) est réalisé sur une surface intérieure de la jupe de montage (16), à distance de l'extrémité libre de celle-ci, le bourrelet annulaire (27) étant apte à s'appliquer contre une surface annulaire (9) dudit col (5), de manière à assurer l'étanchéité entre ledit col (5) et ledit accessoire.

33. Procédé de fabrication d'un ensemble tel que défini dans l'une quelconque des revendications 1 à 31, **caractérisé par le fait qu'**il comporte les étapes suivantes :
- réaliser le récipient,
- remplir le récipient avec un produit cosmétique,
- fixer, par exemple visser, un bouchon sur la première partie du col,
- conditionner le récipient muni du bouchon avec un applicateur configuré pour pouvoir se fixer, par exemple se visser, sur la deuxième partie du col.

## Claims

1. A kit comprising:
- a receptacle(2) for containing a cosmetic,
- a body (4); and
- a neck(5), comprising:
- a first portion (6) having a first inside diameter, and having first fixing means (28;40); and
- a second portion (7) situated between the body of the receptacle and the first portion, said second portion having a second inside diameter greater than the first diameter, and having second fixing means(29;40), and,
- at least one accessory (3;3';15;15';30;35) configured for fixing on the neck (5;5'), and comprising an assembly skirt (16) configured for fixing on the second portion, said assembly skirt comprising a sealing surface (27), the kit being **characterized by** the fact that the sealing surface (27) comes to bear against a shoulder (8) connecting together the first and second portion of the receptacle.

2. A kit according to the preceding claim , **characterized by** the fact that the sealing surface is defined by an annular bead (27).

3. A kit according to claim 2 or 3, **characterized by** the fact that the accessory (15) does not have a sealing lip that comes to bear against the inside of the neck of the receptacle.

4. A kit according to any one of claim 1 to 4, **characterized by** the fact that the accessory is constituted by an applicator (15;15').

5. A kit according to the preceding claim , **characterized by** the fact that the applicator includes teeth (19;20).

6. A kit according to the preceding claim, **characterized by** the fact that at least one of said teeth (20) includes at least one dispenser orifice (22).

7. A kit according to the preceding claim, **characterized by** the fact that the said at least one dispenser orifice (22) is at a distance from the free end of the corresponding tooth.

8. A kit according to the preceding claim, **characterized by** the fact that said at least one dispenser orifice (22) is oriented in such a manner as to limit the risk of substance being dispensed other than between the teeth.

9. A kit according to any one of claims 4 to 8, **characterized by** the fact that the applicator (15;15') includes at least one row (18) of teeth having end teeth (19) situated at the ends of the row, said end teeth (19) having no dispenser orifices that open out other than into a gap between teeth.

10. A kit according to preceding claim, **characterized by** the fact that the end teeth (19) have no dispenser orifices.

11. A kit according to claim 9 or 10, **characterized by** the fact that at least one of the teeth (20) of the row, situated between the end teeth (19) has two dispenser orifices (22) opening out sideways on either side of the tooth in a direction parallel to the row.

12. A kit according to the preceding claim, **characterized by** the fact that all of the teeth (20) situated between the end teeth have at least one dispenser orifice (22).

13. A kit according to any one of claims 6 to 12, **characterized by** the fact that at least one of the teeth (20) is provided with a groove (25) extending from its free end to a dispenser orifice (22).

14. A kit according to any one of claims 5 to 13, **characterized by** the fact that the applicator has at least six teeth (20) each provided with at least one dispenser orifice (22).

15. A kit according to any one of claims 5 to 14, **characterized by** the fact that all of the teeth (19;20) of the applicator are of the same length.

16. A kit according to any one of claims 4 to 15, **characterized by** the fact that the applicator (15) is made by molding.

17. A kit according to any one of claims 1 to 16, at least one of the first (6) and second (7) portions including a thread (28;29), **characterized by** the fact that the kit includes at least one accessory (3;15;30;25) configured for screwing onto said thread (28).

18. A kit according to any one of claims 1 to 17, at least one of the first and second portions including at least one snap-fastening shape in relief, **characterized by** the fact that the kit includes at least one accessory (3';15') provided with at least one complementary snap-fastening shape in relief (42;43) suitable for cooperating with the snap-fastening shape in relief (40;41) of the receptacle.

19. A kit according to any one of claims 1 to 18, **characterized by** the fact that it includes at least two accessories(3;3';15;15') of different kinds.

20. A kit according to the preceding claim, **characterized by** the fact that two accessories are designed for fixing respectively to the first (6) portion and to the second (7) portion.

21. A kit according to claims 19 or 20, **characterized by** the fact that one of the accessories is constituted by a cap (3;3') and the other accessory by an applicator (15;15').

22. A kit according to any one of claims 19 to 21, **characterized by** the fact that it includes an accessory configured for fixing on the first portion (6).

23. A kit according to the preceding claim, **characterized by** the fact that the accessory configured for fixing on the first portion is selected from a cap (3;3'), an endpiece (30), and a receptacle (35).

24. A kit according to any one of claims 1 to 23, **characterized by** the fact that the receptacle (2) is filled with a cosmetic (P).

25. A kit according to the preceding claim, **characterized by** the fact that the cosmetic is a substance for coloring the hair (P).

26. A kit according to any preceding claim, **characterized by** the fact that the shoulder (8) defines a plane annular surface (9) extending outside the neck (5;5'), perpendicularly to the axis (x) of the neck.

27. A kit according to any preceding claim, **characterized by** the fact that the second portion (7) includes a thread (28;29).

28. A kit according to claim 27, **characterized by** the fact that the first portion includes a thread, the thread of the first and second portions enabling screw fastening to be performed by turning in the same direction.

29. A kit according to claim 18, **characterized by** the fact that the snap-fastening shape in relief comprises an annular bead (90;41).

30. A kit according to any preceding claim, **characterized by** the fact that the receptacle is made of a plastics material.

31. A kit according to any preceding claim, **characterized by** the fact that the neck has an inside shoulder connecting the first portion and the second portion together.

32. A kit according to claim 2 or claim 2 and any one of claims 3 to 31, **characterized by** the fact that said annular bead (27) is made on an inside surface of the assembly skirt (16), at a distance from the free end thereof, said annular bead (27) being capable of coming to bear against an annular surface (9) of said neck (5), in such a manner as to permit sealing between said neck (5) and said accessory.

33. A method of manufacturing a kit according to any one of claims 1 to 32, **characterized by** the fact it comprises the following steps:
- making the receptacle,
- filling the receptacle with a cosmetic,
- fixing a cap on the first portion of the neck, e.g. by screw fastening ,
- packaging the receptacle carrying the cap with an applicator configured to be capable of being fixed on the second portion of the neck, e.g. by screw fastening.

## Patentansprüche

1. Anordnung, die aufweist:
- einen Behälter (2), der dazu bestimmt ist, ein kosmetisches Produkt zu enthalten, wobei der Behälter aufweist:
- einen Körper (4) und
- einen Kragen oder Hals (5), der aufweist:
- einen ersten Abschnitt (6), der einen ersten inneren Durchmesser hat und ein erstes Befestigungsmittel (28; 40) aufweist,
- einen zweiten Abschnitt (7), der gegenüber dem Behälterkörper und dem ersten Abschnitt vorgesehen ist, wobei der zweite Abschnitt einen zweiten inneren Durchmesser aufweist, der größer als der erste ist, und zweite Befestigungsmittel (29; 41) aufweist, und
- zumindest einen Bestandteil (3; 3'; 15; 15'; 30; 35), der aufgebaut ist, um sich an dem Kragen (5; 5') festzulegen, und der eine Montageschürze (16) aufweist, die ausgebildet ist, um an dem zweiten Abschnitt festgelegt zu werden, wobei diese Montageschürze eine Dichtoberfläche (27) aufweist, wobei die Anordnung **dadurch gekennzeichnet ist, dass** die Dichtfläche (27) dazu bestimmt ist, um in Anlage gegen einen Bund (8) zu kommen, der an den ersten und den zweiten Teil des Behälters anschließt bzw. diese verbindet.

2. Anordnung nach dem voranstehenden Anspruch, **dadurch gekennzeichnet, dass** die Dichtfläche durch einen ringförmigen Dichtwulst (27) definiert ist.

3. Anordnung nach einem der Ansprüche 2 oder 3, **dadurch gekennzeichnet, dass** der Bestandteil (15), mit einer Dichtlippe versehen ist, die gegen das Innere des Kragens bzw. Halses des Behälters zur Anlage kommt.

4. Anordnung nach einem der Ansprüche 1 bis 4, **dadurch gekennzeichnet, dass** der Bestandteil durch eine Appliziereinrichtung (15; 15') gebildet ist.

5. Anordnung nach dem voranstehenden Anspruch, **dadurch gekennzeichnet, dass** die Appliziereinrichtung Zähne bzw. Zacken (19, 20) aufweist.

6. Anordnung nach dem voranstehenden Anspruch, **dadurch gekennzeichnet, dass** zumindest einer der Zähne bzw. Zacken (20) zumindest eine Verteileröffnung (22) aufweist.

7. Anordnung nach dem voranstehenden Anspruch, **dadurch gekennzeichnet, dass** die wenigstens eine Verteileröffnung (22) zu dem freien Ende des entsprechenden Zahnes bzw. Zackens verlängert ist.

8. Anordnung nach dem voranstehenden Anspruch, **dadurch gekennzeichnet, dass** die wenigstens eine Verteileröffnung (22) in einer Weise ausgerichtet ist, um die Gefahr der Verteilung des Produkts anderswo als zwischen den Zähnen bzw. Zacken zu beschränken.

9. Anordnung nach einem der Ansprüche 4 bis 8, **dadurch gekennzeichnet, dass** die Appliziereinrichtung (15; 15') wenigstens eine Reihe (18) von Zähnen bzw. Zacken aufweist, die erstreckte Zacken bzw. Zähne (19) sind, die an den Extremitäten bzw. Äußerem der Reihe vorgesehen sind, wobei diese Zähne bzw. Zacken (19) eine Verteileröffnung entblößen, die sich von dem Raum, der sich zwischen den Zacken bzw. Zähnen ergibt nach außen öffnen bzw. münden.

10. Anordnung nach dem voranstehenden Anspruch, **dadurch gekennzeichnet, dass** die Außenzähne (19) sämtlich mit einer Verteileröffnung versehen sind.

11. Anordnung nach Anspruch 9 oder 10, **dadurch gekennzeichnet, dass** der mindestens eine der Zähne (20) der Reihe, die zwischen den Außenzähnen (19) vorgesehen sind, zwei Verteileröffnungen (22) aufweist, die sich zum Teil lateral öffnen bzw. münden und zum anderen Teil des Zackens bzw. Zahnes in einer Richtung parallel zu der Reihe öffnen bzw. münden.

12. Anordnung nach dem voranstehenden Anspruch, **dadurch gekennzeichnet, dass** sämtliche der Zacken bzw. Zähne (20), die zwischen den Außenzähnen vorgesehen sind, zumindest eine Verteileröffnung (22) aufweisen.

13. Anordnung nach irgendeinem der Ansprüche 6 bis 12, **dadurch gekennzeichnet, dass** der wenigstens eine der Zähne bzw. Zacken (20) mit einer Rille (25) versehen ist, die sich zwischen seinem freien Ende bis zu einer Verteileröffnung (22) erstreckt.

14. Anordnung nach einem der Ansprüche 5 bis 13, **dadurch gekennzeichnet, dass** die Appliziereinrichtung mindestens sechs Zähne bzw. Zacken (20) aufweist, die jeweils mit mindestens einer Verteileröffnung (22) versehen sind.

15. Anordnung nach einem der Ansprüche 5 bis 14, **dadurch gekennzeichnet, dass** sämtliche Zähne (19, 20) der Appliziereinrichtung die gleiche Länge aufweisen.

16. Anordnung nach einem der Ansprüche 4 bis 15, **dadurch gekennzeichnet, dass** die Appliziereinrichtung (15) durch Formen bzw. Spritzgießen verwirklicht wird.

17. Anordnung nach einem der Ansprüche 1 bis 16, wobei der mindestens eine des ersten (6) und des zweiten (7) Abschnitts ein Gewinde (28; 29) aufweist, **dadurch gekennzeichnet, dass** die Anordnung zumindest ein Bestandteil (3; 15; 30; 35) aufweist, der aufgebaut ist, um sich auf das Gewinde bzw. Außengewinde (28) zu schrauben.

18. Anordnung nach einem der Ansprüche 1 bis 17, wobei der zumindest eine des ersten und des zweiten Abschnitts mindestens eine Raststruktur aufweist, **dadurch gekennzeichnet, dass** die Anordnung zumindest einen Bestandteil (3'; 15') aufweist, der mit mindestens einer komplementären Raststruktur (42; 43) ausgebildet ist, die dazu geeignet ist, mit der Raststruktur (40; 41) des Behälters zusammenzuwirken.

19. Anordnung nach einem der Ansprüche 1 bis 18, **dadurch gekennzeichnet, dass** sie zumindest zwei Bestandteile (3; 3'; 15; 15') unterschiedlicher Gestalt aufweist.

20. Anordnung nach dem voranstehenden Anspruch, **dadurch gekennzeichnet, dass** die zwei Bestandteile dazu bestimmt sind, um bzw. auf dem einen (6) und dem anderen (7) der Abschnitte festzuliegen.

21. Anordnung nach einem der Ansprüche 19 und 20, **dadurch gekennzeichnet, dass** der eine der Bestandteile durch einen Stöpsel bzw. Deckel (3; 3') gebildet ist und der andere Bestandteil durch eine Appliziereinrichtung (15; 15').

22. Anordnung nach einem der Ansprüche 19 bis 21, **dadurch gekennzeichnet, dass** dieser einen Bestandteil aufweist, der konstruiert ist, um auf dem ersten Abschnitt (6) festgelegt zu werden.

23. Anordnung nach dem voranstehenden Anspruch, **dadurch gekennzeichnet, dass** der Bestandteil, der konstruiert ist, um auf dem ersten Abschnitt festgelegt zu werden, ein Stöpsel bzw. Deckel (3; 3'), ein Ansatzstück (30) oder ein Behälter (35) ist.

24. Anordnung nach einem der Ansprüche 1 bis 23, **dadurch gekennzeichnet, dass** der Behälter (2) mit einem kosmetischen Produkt (P) befüllt ist.

25. Anordnung nach einem der voranstehenden Ansprüche, **dadurch gekennzeichnet, dass** das kosmetische Produkt ein kapillares Färbungsprodukt (P) ist.

26. Anordnung nach einem der voranstehenden Ansprüche, **dadurch gekennzeichnet, dass** der Bund (8) eine ebene Ringoberfläche (9) definiert, die sich von dem Hals bzw. Kragen (5; 5') senkrecht zu der Achse (X) von diesem erstreckt.

27. Anordnung nach einem der voranstehenden Ansprüche, **dadurch gekennzeichnet, dass** der zweite (7) Abschnitt ein Gewinde bzw. Außengewinde (28; 29) aufweist.

28. Anordnung nach Anspruch 27, **dadurch gekennzeichnet, dass** der erste Abschnitt ein Gewinde bzw. Außengewinde aufweist, wobei die Gewinde des ersten und des zweiten Abschnittes eine Verschraubung durch Drehen im gleichen Sinne ermöglichen.

29. Anordnung nach Anspruch 18, **dadurch gekennzeichnet, dass** die Raststruktur einen ringförmigen Wulst (40; 41) aufweist.

30. Anordnung nach einem der voranstehenden Ansprüche, **dadurch gekennzeichnet, dass** der Behälter aus einem Plastikmaterial hergestellt ist.

31. Anordnung nach einem der voranstehenden Ansprüche, **dadurch gekennzeichnet, dass** der Kragen bzw. Hals einen inneren Bund bzw. eine innere Schulter aufweist, über den der erste Abschnitt an den zweiten Abschnitt angekoppelt ist.

32. Anordnung nach dem Anspruch 2 oder dem Anspruch 2 und einem der Ansprüche 3 bis 31, wobei bei dieser der ringförmige Wulst (27) auf einer inneren Oberfläche der Montageschürze (16) im Abstand zu dem freien Ende von dieser verwirklicht ist, wobei der Ringwulst (27) dazu geeignet ist, um gegen eine ringförmige Oberfläche (9) des Kragens bzw. Halses (5) zur Anlage zu kommen, in einer Weise, um die Dichtheit zwischen dem Kragen bzw. Hals (5) und dem Bestandteil sicherzustellen.

33. Verfahren zur Herstellung einer Anordnung wie sie in einem der Ansprüche 1 bis 31 definiert ist, **gekennzeichnet durch** die nachfolgenden Schritte:
- ein Behälter wird verwirklicht,
- der Behälter wird mit einem kosmetischen Produkt befüllt,
- ein Deckel bzw. Stöpsel wird beispielsweise **durch** Schrauben auf dem ersten Abschnitt des Kragens bzw. Halses festgelegt,
- der Behälter, der mit dem Stöpsel bzw. Deckel ausgestattet ist, wird mit einer Appliziereinrichtung ausgebildet, die konstruiert ist, um zur Verfügung zu stellen, dass sie beispielsweise **durch** Schrauben auf dem zweiten Abschnitt des Kragens bzw. Halses fixiert wird.
